# EUROPÄISCHE PATENTSCHRIFT

(11) **EP 0 406 624 B1**
(45) Veröffentlichungstag und Bekanntmachung des Hinweises auf die Patenterteilung: **30.03.1994**
(21) Anmeldenummer: 90111730.9
(22) Anmeldetag: 21.06.1990
(51) Int. Cl.: B21B 1/10, B21B 13/02, B21B 31/12

(54) **Reversierbares Duo-Profil-Walzgerüst**
Reversible two-high section roll stand
Cage de laminoir duo réversible pour les profilés

(30) Priorität: 04.07.1989 DE 3921928
(43) Veröffentlichungstag der Anmeldung: 09.01.1991
(73) Patentinhaber: SMS SCHLOEMANN-SIEMAG AKTIENGESELLSCHAFT, 40237 Düsseldorf (DE)
(72) Erfinder: Porombka, Burkhard, D-4048 Grevenbroich (DE); Minnerop, Micheal, D-4000 Düsseldorf 12 (DE)
(74) Vertreter: Müller, Gerd, Dipl.-Ing.

(56) Entgegenhaltungen:
- EP-A- 0 040 584
- DE-C- 911 602
- PATENT ABSTRACTS OF JAPAN Band 4, Nr. 99 (M-21)(581),16. Juli 1980; & JP-A-5557312 (HITACHI SEISAKUSHO) 28.04.1980

## Beschreibung

Die Erfindung bezieht sich auf ein reversierbares Walzgerüst mit Paaren von Mehrkaliberwalzen, deren Lagereinbaustücke in, von Holmen gebildeten Fenstern der Ständer des Walzgerüstes anstell-geführt sind, und bei denen die Walzen mit ihren Lagereinbaustücken in ein Traggestell einlegbar sind, das von oben zwischen die Holme ein- und ausbringbar ist, und in das die Träger von Walzgutleitführungen einsetzbar sind.

Das wesentlichste Problem das bei der Gestaltung solcher Walzgerüste zu beachten ist, besteht darin, daß das Traggestell, das sämtliche Walzen mit ihren Einbaustücken und die am Traggestell angeordneten Träger der Walzgutleitführungen aufnimmt, innerhalb des Abstandes der beiden Rollenpaare möglichst wenig Raum einnimmt, damit der Abstand zwischen den Rollenpaaren möglichst vollständig für die Bemessung der Ballenlängen der Walzen ausgenutzt werden kann. Jede, nicht durch die Ballenlänge, sondern durch den Raumbedarf des Traggestells konstruktiv notwendige Vergrößerung dieses Abstandes der Holmpaare führt nämlich zu erheblichen, insoweit unwirtschaftlichen Vergrößerungen der Abmaße des Walzgerüstes selbst.

Bei einem bekannten Walzgerüst dieser Gattung (EP-A-40 584) werden die Lagereinbaustücke der Walzen von zylindrischen Führungsstangen durchdrungen. Mit Hilfe dieser Führungsstangen können die Walzen gegeneinander angestellt und auch, für das Ein- und Ausbringen zwischen Führungs-Holmpaaren eines Tragständers gegeneinander verspannt werden. Die Lagereinbaustücke der in den Tragständer von oben her eingeführten Walzen werden dabei von den Holmpaaren dieses Tragständers geführt, und es ist ein Traggerüst vorhanden, gebildet durch die zylindrischen Führungsstangen, und eine, mit deren unteren Enden verbundene Fußplatte. Mit dieser Fußplatte sind auch die Träger der Walzgutleitführungen verbunden. Für die so mit dem Traggerüst geschaffene Auswechseleinheit ist ein erheblicher Bauaufwand notwendig, denn die Lagereinbaustücke sind nicht klassische, einfache Blockkörper, sondern Körper, in die jeweils zwei vertikale Durchtrittsbohrungen für die zylindrischen Führungsstangen und weiter in einigen ihrer Führungsflächen Nutbahnen, beide mit sehr genauen Passungen eingebracht werden müssen. Eine der Führungsstangen muß darüberhinaus ebenso, wie die zugehörige Durchtrittsbohrung mit Anstellgewinden versehen werden. Entsprechend muß mindestens einer der Holme des Tragständers den Nutbahnen angepaßte Führungsleisten aufweisen, damit die Lagereinbaustücke der Walzenpaare axial verschiebegesichert sind. Diese Ausbildung der Lagereinbaustücke und des Tragständers erfordert nicht nur einen erheblichen Arbeitsaufwand, sondern zieht eine vergleichsweise ebenfalls erhebliche große Bemessung der Lagereinbaustücke und damit wieder des gesamten Walzgerüstes nach sich, weil die Lagereinbaustücke durch die Durchtrittsbohrungen und die Nutbahnen erkennbar querschnittsgeschwächt sind.

Der Erfindung liegt die Aufgabe zugrunde, diesen erheblichen technischen Aufwand zu verringern; insb., die zylindrischen Führungsstangen, die Durchtrittsbohrungen für diese Führungsstangen und die Nutbahnen in den Lagereinbaustücken zu vermeiden und stattdessen die Möglichkeit zu schaffen, normale Lagereinbaustücke zu verwenden.

Diese Aufgabe wird dadurch gelöst, daß das Traggestell aus einem Paar, durch Abstandsglieder parallelflächig miteinander verbundenen, U-förmigen Platten besteht, in deren, in der Einbauposition nach ' oben offene Ausnehmungen die Walzen mit den beidseitig nach außen kragenden Lagereinbaustücken gehalten werden, wobei der Stegbereich der U-Ausnehmungen eine Auflagefläche für die Unterseite der Lagereinbaustücke der unteren Walze bildet und die U-Ausnehmungen jeder Platte in ihrem Öffnungsbereich einander gegenüberliegende, in die Öffnung ragende Ansätze aufweisen, die in Ausbauposition von, an den Lagereinbaustücken angeordneten Mitnehmeransätzen unterfaßbar sind und die Ständer oben, an ihren Holmen angelenkte, für den Ausbau der Walzen nach oben ausschieb- bzw. ausschwenkbare, die Anstellelemente für die Lagereinbaustücke tragende Verbindungskappen aufweisen. Dabei können, wie die Erfindung weiter vorsieht im Stegbereich der U-Ausnehmung jeder Platte an diese angesetzte, nach außen gerichtete, in Einbaustellung der Lagereinbaustücke der unteren Walze diese unterfassende Kragansätze vorgesehen werden, deren nach unten weisende Flachen auf die untere Begrenzung der Fenster der Walzenständer auflegbar sind. Weiter können erfindungsgemäß beide Platten des Plattenpaares einander gegenüberliegende Schlitzausnehmungen zum verschiebbaren Einsetzen der Träger der Walzgutleitführungen aufweisen.

Während bei der bekannten Ausbildung des Walzgerüstes praktisch nur komplette Walzgerüste in den Tragständer ein- bzw. aus diesem ausgebaut und gegeneinander ausgetauscht werden können, erlaubt die erfindungsgemäße Ausbildung die Walzensätze mit ihren Lagereinbaustücken und den Trägern der Walzgutleitführungen allein ein- bzw. auszubauen. Das erfindungsgemäß aus einfachen Bauelementen zusammengesetzte Traggestell läßt sich dabei in herkömmliche Walzgerüste der gattungsgemäßen Bauart einbringen, die insoweit keiner konstruktiven Anpassung bedürfen, wie dies bei Traggestellen nach der bekannten Bauart notwendig ist.

Die Erfindung wird anhand des in der Zeichnung dargestellten Ausführungsbeispiels näher erläutert. In der Zeichnung zeigen
- Figur 1: das Walzgerüst in Walzrichtung gesehen,
- Figur 2: einen Schnitt nach der Linie A-A durch Fig. 1,
- Figur 3: eine Einzelheit aus Fig. 1 in der gleichen Ansicht,
- Figur 4: einen Schnitt nach der Linie B-B durch Fig. 3 und
- Figur 5: die Einzelheit nach Fig. 4 in einer anderen Arbeitsstellung in der gleichen Ansicht.

Das Walzgerüst 1 wird aus den Ständern 2 und 3 mit den Holmen 2a, 3a und den Verbindungskappen 4 und 5 gebildet. Die Verbindungskappen 4 und 5 sind durch eine Quertraverse 6 starr miteinander verbunden. In den Verbindungskappen 5 sind die Anstellspindeln 7 in Spindelmuttern 8 gewindegeführt; sie werden gemeinsam über auf den Verbindungskappen 5 angeordnete Anstellgetriebe 8a, die über eine Verbindungswelle 9 miteinander gekuppelt sind, angetrieben. Die obere und die untere Walze des Duo-Walzensatzes weisen hier sechs Kaliberrinnen auf, die zusammen (vgl. Fig. 1 ) die dort schaffiert angedeuteten Walzkaliber bilden. Die Lagerstücke 14 der oberen Walze 10 und die Lagerstücke 15 der unteren Walze 11 sind (Fig. 2) in den von den Holmen 2a, 3a gebildeten Fenstern 2c bzw. 3c geführt. Die Lagerstücke 14 hängen mit Hakenansätzen 14a an einer Hubtraverse 16, die eine Kranöse 16a aufweist. Die Hubtraverse 16 hängt ihrerseits an Hubzylindern 37, die mit der Quertraverse 6 verbunden sind und wird von der Anstellspindel 7 beaufschlagt. Die untere Walze 11 wird mit ihren Lagerstücken 15 ebenfalls in den Fenstern 2c bzw. 3c der Ständer 2 und 3 geführt.

Wie weiter aus Fig. 1 und 2 in Verbindung mit Fig. 3 zu ersehen, ist zwischen die beiden Ständer 2 und 3 ein aus parallelflächigen Platten 17 und 18 und Abstandsstäben gebildetes Traggestell geschoben. Die parallelflächigen Platten 17 und 18 weisen eine U-Ausnehmung 20 auf, in deren Flanschbereichen die Lagerstücke 14 und 15 beider Walzen 10 und 11 einschiebbart geführt sind. Die Lagerstücke 15 der unteren Walze 11 liegen dabei mit ihrer Unterseite auf den nach oben gerichteten Flächen des Stegbereiches der U-Ausnehmung 20 auf. Ferner weisen beide parallelflächigen Platten 17 und 18, im Einbauzustand einander gegenüberliegende Schlitzausnehmungen 21 auf, in denen verschieb- und festlegbar die den Ein- und Ausgangsseiten der Walzspalte und den jeweiligen Walzen vorgeordneten Walzbalken 22, 23 bzw. 24, 25 geführt und festlegbar sind. Auf diesen einzelnen Walzbalken sind hier, jeweils sechs Walzgut-Leitführungen 26 bzw. 27 bzw. 28 bzw. 29 einstell- und festlegbar angeordnet.

Wie aus den Fig. 3, 4 und 5 zu ersehen, sind im Stegbereich der U-Ausnehmungen 20 der parallelflächigen Platten 17, 18 nach außen gerichtete Kragansätze 30 angesetzt. Diese Kragansätze 30 sind mit ihren nach unten weisenden Flächen auf die untere Begrenzung der Fenster 2c, 3c der Walzenständer 2, 3 auflegbar (vgl. Fig. 2). Der aus der oberen Walze 10, der unteren Walze 11, den Lagerstücken 14 und 15, den Walzbalken 22, 23, 24, 25 und den auf diese montierten und einstellpositionierten Walzgut-Leitungstührungs-Sätzen 26, 27, 28, 29 bestehende, betriebsfertige Walz-Satz wird, wie insb. Fig. 3, 4 und 5 zeigen, von dem parallelflächigen Plattenpaar 17, 18 in Verbindung mit der Hubtraverse 16 gehalten und getragen. Er kann aus der in den Fig. 1 und 2 wiedergegebenen Walzposition zwischen den Ständern 2a, 3a des Walzgerüstes 1 bspw. mit Hilfe eines krans, nach oben aus dem Walzgerüst 1 herausgehoben werden. Zu diesem Zweck werden die Verbindungskappen 4, 5, die mit Scharniergelenken 31 (Fig. 1 und 2) an die freien Enden der nebeneinander aufstehenden Holme 2a bzw. 3a der Ständer 2, 3 des Walzgerüstes 1 angelenkt sind, nach seitlichem Herausziehen der Gelenkbolzen 32 auf nicht dargestellte Weise abgehoben. Es besteht auch die Möglichkeit, die Verbindungskappen 4, 5 stattdessen, wenn die baulichen Verhältnisse dies erlauben, um jeweils einen der Gelenkbolzen 32 nach außen zu verschwenken und so den Aushebeweg für den erwähnten Walzsatz freizumachen. Beim Anheben der Hubtraverse 16 (Fig. 5) wird das obere Lagerstück 14, das hierzu seitliche Kragansätze 33 aufweist, von im Öffnungsbereich der U-Ausnehmung 20, einander gegenüberliegend in die Öffnung ragenden Ansätzen 17a bzw. 18a gehalten, nachdem es von Lagerstück 15 wegbewegt wurde. Die Kragansätze 33, an deren Stelle bspw. auch die oberen Eckkanten der Lagerstücke treten könne, unterfassen dabei die Ansätze 17a und 18a.

Nach Ausheben des Walzsatzes kann dieser durch einen außerhalb des Walzgerüstes 1 vorbereiteten entsprechend walzfertig gemachten Walzensatz ersetzt werden, und der Walzprozeß kann nach Wiedereinbringen der Verbindungskappen 4, 5 sofort fortgesetzt werden. Die zeitliche Unterbrechung beschränkt sich auf das Ausheben und Wiedereinsetzen der jeweils außerhalb der Walzgerüste komplett vorbereiteten Walzsätze.

## Patentansprüche

1. Reversierbares Walzgerüst mit Paaren von Mehrkaliberwalzen (10, 11), deren Lagereinbaustücke (14, 15) in von Holmen (2a, 3a) gebildeten Fenstern (2c, 3c) der Ständer (2, 3) des Walzgerüstes anstell-geführt sind, und bei denen die Walzen (10, 11) mit ihren Lagereinbaustücken (14, 15) in ein Traggestell einlegbar sind, das von oben zwischen die Holme (2a, 3a) ein- und ausbringbar ist, und in das die Träger (22, 23, 24, 25) von Walzgutleitführungen (26, 27, 28, 29) einsetzbar sind,
**dadurch gekennzeichnet,**
daß das Traggestell aus einem Paar, durch Abstandsglieder parallelflächig miteinander verbundenen, U-förmigen Platten (17, 18) besteht, in deren, in der Einbauposition nach oben offene Ausnehmungen (20) die Walzen (10, 11) mit den beidseitig nach außen kragenden Lagereinbaustücken (14, 15) gehalten werden, wobei der Stegbereich der U-Ausnehmungen (20) eine Auflagefläche für die Unterseite der Lagereinbaustücke (15) der unteren Walze (11) bildet und die U-Ausnehmungen (20) jeder Platte (17, 18) in ihrem Öffnungsbereich einander gegenüberliegende, in die Öffnung ragende Ansätze (17a, 18a) aufweisen, die in Ausbauposition von, an den Lagereinbaustücken (14, 15) angeordneten Mitnehmeransätzen unterfaßbar sind und die Ständer (2, 3) oben, an ihren Holmen (2a, 3a) angelenkte, für den Ausbau der Walzen (11, 12) nach oben ausschieb- bzw. ausschwenkbare, die Anstellelemente für die Lagereinbaustücke (14, 15) tragende Verbindungskappen (4, 5) aufweisen.

2. Reversierbares Walzgerüst nach Anspruch 1,
**gekennzeichnet durch**
im Stegbereich der U-Ausnehmung (20) jeder Platte (17, 18) an diese angesetzte, nach außen gerichtete, in Einbaustellung der Lagereinbaustücke (15) der unteren Walze, diese unterfassende Kragansätze (30), deren, nach unten weisende Flächen auf die untere Begrenzung der Fenster (2c, 3c) der Walzenständer (2, 3) auflegbar sind.

3. Reversierbares Walzgerüst nach den Ansprüchen 1 und/oder 2,
**dadurch gekennzeichnet,**
daß beide Platten (17, 18) des Plattenpaares einander gegenüberliegende Schlitzausnehmungen (21) zum verschiebbaren Einsetzen der Träger (22, 23; 24, 25) der Walzgutleitführungen (26, 27; 28, 29) aufweisen.

## Claims

1. Reversible roll stand with pairs of multi-calibre rolls (10, 11), the bearing chocks (14, 15) of which are adjustably guided in windows (2c, 3a), which are formed by posts (2a, 3a), of the housings (2, 3) of the roll stand, and in which the rolls (10, 11) together with their bearing chocks (14, 15) are insertable into a carrier framme, which can be brought from above into and out of position between the posts (2a, 3a), and in which the carriers (22, 23, 24, 25) are insertable by roll stock guides (26, 27, 28, 29), characterised thereby that the carrier frame consists of a pair of U-shaped plates (17, 18), which are connected together parallel in terms of area by spacer members and in the recesses (20) of which, which are open upwardly in the installed position, the rolls (10, 11) are held by the bearing chocks (14, 15) projecting out at both sides, wherein the web region of the U recesses (20) forms a rest surface for the lower side of the bearing chock (15) of the lower roll (11) and the U recesses (20) of each plate (17, 18) have projections (17a, 18a), which are opposite one another in the plate opening region, protrude into the opening and can be held up in the demounted position by entraining projections arranged at the bearing chocks (14, 15), and the housings (2, 3) have at the top connecting caps (4, 5) which are articulated to the posts (2a, 3a) thereof, can be slid out or pivoted out for the demounting of the rolls (11, 12) and carry the adjusting elements for the bearing chocks (14, 15).

2. Reversible roll stand according to claim 1, characterised by, in the web region of the U recess (20) of each plate (17, 18), outwardly directed cantilever projections (30) which are attached to this region, hold up the bearing chock (15) of the lower roll in the installed position thereof and the downwardly facing surfaces of which are placeable on the lower boundary of the windows (2c, 3c) of the roll housings (2, 3).

3. Reversible roll stand according to claims 1 and/or 2, characterised thereby that the two plates (17, 18) of the plate pair have mutually opposite slot recesses (21) for the displaceable insertion of the carriers (22, 23; 24, 25) of the roll stock guides (26, 27; 28, 29).

## Revendications

1. Cage de laminoir réversible comportant des paires de cylindres (10, 11) multicalibres dont les chaises (14, 15) des paliers sont guidées de manière à pouvoir être réglées dans des fenêtres (2c, 3c), formées par des longerons (2a, 3a), des montants (2, 3) de la cage de laminoir et dont les cylindres (10, 11) peuvent être placés, au moyen de leurs chaises (14, 15) des paliers, dans un cadre porteur qui peut être introduit et enlevé par le dessus en passant entre les longerons (2a, 3a) et dans lequel on peut introduire les supports (22, 23, 24, 25) des guides (26, 27, 28, 29) du produit à laminer, caractérisée en ce que le cadre porteur est constitué par une paire de plaques (17, 18) en forme d'U, liées parallèlement l'une à l'autre au moyen d'éléments d'écartement dans les évidements (20), ouverts vers le haut dans la position de montage, desquelles sont maintenus les cylindres (10, 11) au moyen des chaises (14, 15) des paliers qui sont de chaque côté en porte-à-faux vers l'extérieur, la partie dos des évidements (20) en U formant une surface d'appui pour la face inférieure des chaises (15) des paliers du cylindre inférieur (11) et les évidements (20) en U de chaque plaque (17, 18) présentant dans la partie ouverte, l'un en face de l'autre, des épaulements (17a, 18a) en saillie à l'intérieur de l'ouverture qui peuvent être agrippés, dans la position de démontage, par des épaulements d'entraînement disposés sur les chaises (14, 15) des paliers et les montants (2, 3) présentant, sur le dessus, des capots (4, 5) d'assemblage articulés sur les longerons (2a, 3a) qui peuvent être sortis en les glissant ou en les pivotant vers le haut et qui comportent les éléments de réglage pour les chaises (14, 15) des paliers.

2. Cage de laminoir réversible selon la revendication 1, caractérisée par des épaulements (30) en porte-à-faux, attachés dans le dos de l'évidement (20) en U de chaque plaque (17, 18), dirigés vers l'extérieur, entourant le bas du cylindre inférieur dans la position de montage des chaises (15) des paliers dont les surfaces, dirigées vers le bas, peuvent être placées sur la limite inférieure des fenêtres (2c, 3c) des montants des cylindres (2, 3).

3. Gage de laminoir réversible selon une quelconque des revendications 1 et 3, caractérisée en ce que les deux plaques (17, 18) de la paire de plaques présentent, l'une en face de l'autre, des évidements (21) en forme de fente de manière à pouvoir y placer en glissant les supports (22, 23; 24, 25) des guides (26, 27; 28, 29) du produit à laminer.
